# EUROPÄISCHE PATENTANMELDUNG

(11) **EP 0 058 208 A1**
(43) Veröffentlichungstag der Anmeldung: **25.08.1982**
(21) Anmeldenummer: 80108228.0
(22) Anmeldetag: 18.02.1981
(51) Int. Cl.: B65D 83/06, E01C 19/20, E01H 10/00

(54) **Hand-Sandstreuer**

(71) Anmelder: Panske, Arno, D-3340 Wolfenbüttel (DE)
(72) Erfinder: Panske, Arno, D-3340 Wolfenbüttel (DE)
(74) Vertreter: Frietzsche, Ingo (DE)

(57) **Zusammenfassung**

Bei dem Hand-Sandstreuer handelt es sich um einen unfallverhütenden und unfallvorbeugenden Haushalts- bzw. KFZ-Zubehörgegenstand, dessen Form, Farbe und nähere technische Gestaltung unerheblich ist.

Mit dem Hand-Sandstreuer, der aus einem Plastikbehälter mit Griff und Dreh-/Streuverschluß bestehen soll, werden manuell nach Öffnung des Drehverschlusses und Umstülpung des Behälters Flächen in einem Abstand von 1 bis 2 Meters mit Sand o.ä. bestreut.

Durch die Bestreuung werden die Fächen stumpf gemacht und können dann ohne Unfallgefahr befahren und betreten werden.

## Beschreibung

Der Hand-Sandstreuer wirkt unfallverhütend/unfallvorbeugend, da Glatteis und andere glatte Flächen auf Gehwegen, Stufen, Garagenwegen, Schrägen, Treppen, Straßenwegen und Plätzen nach kurzer Streuung stumpf werden. Die Gefahr des Aus- und Wegrutschens für Menschen, Kraftfahrzeuge und andere Sachen ist beseitigt.

Der Hand-Sandstreuer wirkt kraftstoff- bzw. energiesparend, da z. B. ein Streuen vor die Antriebsräder eines PKW's durchdrehen und damit zusätzlich Krafstoffaufwand verhindert.

Der Hand-Sandstreuer wirkt umweltfreundlich, da nach Streuung die Erzeugung unnötiger Abgase vermieden wird und auch unnötiger Lärm durch Motorengeräusch und Kratzen pp. verhindert wird.

Der Hand-Sandstreuer ist einfach im Gebrauch, leicht zu tragen, handlich in Gebäuden oder Kraftfahrzeugen pp. aufzubewahren und - je nach Bedürfnis - in mehreren Größen, z. B. mit einem Inhalt von 3, 7 und 10 kg erhältlich.

## Patentansprüche

Der von mir zur Anmeldung gebrachte Hand-Sandstreuer ist ein unfallverhütender/unfallvorbeugender Haushalts- bzw. Kfz- Zubehörgegenstand, mit dem manuell glatte Flächen nach t3ffnung des Drehverschlusses und Streuung stumpf gemacht werden können.

Form, Farbe und nähere technische Gestaltung sind dabei unerheblich.

Auf die überreichten Beschreibungen und Zeichnungen wird Bezug genommen.

Geschützt werden soll die Idee, einschließlich der Bedienungsart und Gestaltung als tragbarer Behälter mit Drehverschluß.
